# EUROPÄISCHE PATENTSCHRIFT

(11) **EP 1 266 391 B1**
(45) Veröffentlichungstag und Bekanntmachung des Hinweises auf die Patenterteilung: **16.07.2008**
(21) Anmeldenummer: 01935937.1
(22) Anmeldetag: 22.03.2001
(51) Int. Cl.: H01J 31/49, H01J 31/48, G01T 1/28

(54) **STRAHLUNGSWANDLER MIT EINEM SZINTILLATOR, EINER PHOTOKATHODE UND EINEM ELEKTRONENVERVIELFACHER**
RADIATION CONVERTER COMPRISING A SCINTILLATOR, A PHOTOCATHODE AND AN ELECTRON MULTIPLIER
CONVERTISSEUR DE RAYONNEMENT COMPRENANT UN SCINTILLATEUR, UNE PHOTOCATHODE ET UN MULTIPLICATEUR À ÉLECTRONS

(30) Priorität: 23.03.2000 DE 10014311
(43) Veröffentlichungstag der Anmeldung: 18.12.2002
(73) Patentinhaber: SIEMENS AKTIENGESELLSCHAFT, 80333 München (DE)
(72) Erfinder: FUCHS, Manfred, 90459 Nürnberg (DE); HELL, Erich, 91054 Erlangen (DE); KNÜPFER, Wolfgang, 91054 Erlangen (DE); MATTERN, Detlef, 91056 Erlangen (DE)
(86) Internationale Anmeldenummer: PCT/DE2001/001109
(87) Internationale Veröffentlichungsnummer: WO 2001/071381

(56) Entgegenhaltungen:
- DE-A- 4 237 097
- US-A- 3 491 233
- US-A- 3 846 630
- US-A- 4 345 153
- US-A- 4 376 892

## Beschreibung

Die Erfindung bezieht sich auf einen mit einem Strahlenabsorber zum Erzeugen von Photonen in Abhängigkeit von der Intensität auftreffender Röntgenstrahlung.

Aus der DE 33 32 648 A1 ist ein als Bildverstärker ausgeführter Strahlungswandler bekannt. Solche Bildverstärker weisen ein Eingangsfenster mit einem Strahlenabsorber zum Erzeugen von Lichtphotonen in Abhängigkeit von der Strahlenintensität auftreffender Strahlung auf. Dem Strahlenabsorber ist eine Photokathode nachgeordnet, die in Abhängigkeit von den von dem Strahlenabsorber ausgehenden Lichtphotonen Elektronen erzeugt. Diese Elektronen werden durch ein Elektrodensystem auf einen Elektronenempfänger beschleunigt. Beim Bildverstärker ist dieser Elektronenempfänger als Ausgangsschirm ausgeführt, der aufgrund der auftreffenden Elektronen Lichtphotonen erzeugt.

Aus der US 5,369,268 ist ein Röntgendetektor bekannt, bei dem auf einem Strahlenabsorber die Photokathode aufgebracht ist. Die Photokathode ist mit einem Abstand gegenüberliegend angeordnet einer amorphen Selenschicht eines Ausgangsschirms.

Eine weitere Detektoreinrichtung ist aus der DE 44 29 925 C1 bekannt. Dabei ist strahleneingangsseitig eine aus Drähten hergestellte Schattenmaske vorgesehen, welcher einer Chevron-Platte nachgeschaltet ist. Zur Erzeugung eines Bildsignals ist außerhalb des Detektors auf dessen Rückseite eine niederohmige Anodenstruktur vorgesehen. Aus der EP 0 053 530 ist ein Photodetektor bekannt, bei dem in Strahlungsrichtung einer Photokathode ein Elektronenvervielfacher und eine Detektoranode nachgeschaltet sind.

Aus der DE 42 37 097 A1 ist ein Strahlungswandler bekannt, mit einem Strahlenabsorber zum Erzeugen von Photonen in Abhängigkeit von der Intensität auftreffender Röntgenstrahlung, um die Wiedergabe von Röntgenbildern zu ermöglichen, mit einer Photokathode zum Erzeugen von Elektronen in Abhängigkeit von den vom Strahlenabsorber ausgehenden Photonen, mit einer Einrichtung zum Beschleunigen der von der Photokathode ausgehenden Elektronen, mit einem Elektronenvervielfacher zur Vervielfachung von Elektronen, und mit einem Elektronendetektor zum Erzeugen elektrischer Signale in Abhängigkeit von den auftreffenden Elektronen.

Da bei der medizinischen Untersuchung eines Patienten, im Unterschied zur zerstörungsfreien Werkstoffprüfung, die Strahlenbelastung so klein zu halten ist, wie dies technisch sinnvoll ist, um die Strahlenbelastung des Patienten möglichst gering zu halten, ist die effiziente Nutzung der den Patienten durchdringenden und auf den Strahlenempfänger auftreffenden Strahlung oberstes Gebot. Je geringer jedoch die auf den Strahlenempfänger auftreffende Strahlenintensität ist, um so geringer sind auch die vom Strahlenempfänger ableitbaren Signale. Der Abstand der Signalpegel zu den Rauschsignalen wird ebenfalls geringer, was mit einer schlechteren Diagnostizierbarkeit der aufgrund dieser Signale erzeugbaren bildlichen Darstellungen einher geht. Es ist also ein Kompromiß zwischen einer geringen Strahlenbelastung des Patienten und der für eine gute Diagnostizierbarkeit von erzeugbaren Durchstrahlungsbildern des Patienten notwendigen Strahlendosis zu schließen.

Der fotografische Film ist beispielsweise nichts anderes als ein chemischer Verstärker, der die Ionisationsprozesse der Strahlung im mikroskopischen Bereich um viele Größenordnungen verstärkt und im makroskopischen Bereich sichtbar macht.

Speicherleuchtstoffplatten speichern das Strahlenschattenbild eines Objektes latent. Durch Abtastung der Speicherleuchtstoffplatte mittels eines Lichtstrahles werden aufgrund des latenten Bildes Lichtphotonen erzeugt, die von einer Auslese mit einem Photomultiplier in Elektronen gewandelt werden, die nahezu rauschfrei bis zu einem Faktor von 10⁶ verstärkt und in elektrische Signale gewandelt werden können. Diese elektrischen Signale stehen dann für die bildliche Darstellung zur Verfügung.

Bei Röntgenbildverstärkern wird die geometrische Verkleinerung, die sich aufgrund eines großen Eingangsfensters und eines kleineren Ausgangsfensters ergibt, zur Verstärkung der Leuchtdichte herangezogen, wozu unterstützend die Energieaufnahme der Elektronen vom Eingangsleuchtschirm zum Ausgangsleuchtschirm durch ein hier zwischenliegendes Beschleunigungsfeld dient.

Bei den sogenannten Flachbilddetektoren wird eine Strahlung in Licht wandelnde Schicht, die beispielsweise CsI aufweist, in direkten Kontakt mit einer Photodiodenmatrix aus amorphem Silizium gebracht, so daß die von der Schicht aufgrund auftreffender Strahlung erzeugten Lichtphotonen über die Photodiodenmatrix in elektrische Signale gewandelt werden können, die dann für die bildliche Darstellung zur Verfügung stehen. Da keine Verstärkung der Lichtphotonen über Elektronen erfolgt, sind nur relativ kleine Signale von der Photodiodenmatrix ableitbar, die erst in einer nachgeschalteten Einrichtung, z.B. einem Verstärker, verstärkt werden können. Da die Ladungsmengen dieser relativ geringen elektrischen Signale dann auch noch über komplizierte Taktverfahren aus den zum Teil großflächigen Flachbilddetektoren über relativ lange Leitungen bis zu den Verstärkern geleitet werden müssen, ist das mittlere Rauschen, in Elektronen gemessen, fast doppelt so groß wie das Signal, das von einzelnen Röntgenquanten erzeugt wird. Insbesondere für die Fluoroskopie, bei der nur kleine Röntgendosen appliziert werden, sind die von dem Flachbilddetektor ableitbaren Signale besonders gering und liegen nahe des Bereiches des Rauschens und erfordern somit aufwendige Artefaktkorrekturen. Bei der Fluoroskopie werden beispielsweise die Signale jeder zweiten Strahlenabtastung zu Korrekturzwecken herangezogen, so daß die üblichen Bildwiederholraten nicht annähernd erreicht werden können. Der dynamische Bereich der von dem Flachbilddetektor ableitbaren Signale ist zudem stark eingeschränkt.

Bei den heutigen Flachbilddetektoren werden als Elektronendetektoren vorwiegend a-Si:H Ausleseplatten benutzt. Ein Betrieb solcher Flachbilddetektoren in verschiedenen Betriebsarten, wie Fluoroskopie und Radiographie, die sich um Dosisfaktoren von 100 - 1000 unterscheiden, erfordert einen hohen Rechenaufwand. Beim Übergang der mit einer hohen Dosis betriebenen Betriebsart Radiographie zur mit niedriger Dosis betriebenen Betriebsart Fluoroskopie müssen Restbilder in der a-Si:H Ausleseplatte durch Subtraktion rechnerisch entfernt werden.

Aufgabe der Erfindung ist es, einen möglichst universell verwendbaren Strahlungswandler anzugeben. Weiteres Ziel ist es, die Dynamik des Strahlungswandlers zu verbessern.

Diese Aufgabe wird durch die Merkmale des Patentanspruchs 1 gelöst. Zweckmäßige Ausgestaltungen der Erfindung ergeben sich aus den Merkmalen der Patentansprüche 2 - 12.

Beim erfindungsgemäßen Strahlungswandler ist zwischen dem Strahlenabsorber und der Photokathode ein Abstand vorgesehen. Dadurch kann die die Messung nachteilig beeinflussende Wirkung von UV-Photonen reduziert werden. Die Dynamik des vorgeschlagenen Strahlungswandlers ist verbessert. Ein weiterer Vorteil besteht darin, daß die Photokathode in Folge der hier vorgeschlagenen Anordnung nicht mehr transparent ausgeführt sein muß. Es kann dadurch eine Kostenersparnis erzielt werden. Dabei beträgt der Abstand zwischen 10 und 100µm. Als besonders vorteilhaft hat sich ein Abstand von etwa 50µm erwiesen.

Die Photokathode kann zweckmäßigerweise opak ausgebildet sein. UV-Photonen aus dem Lawinen-Bereich können nicht auf direktem Wege auf die Photokathode gelangen.

Nach einem weiteren Ausgestaltungsmerkmal ist die Photokathode aus einem metallischen Material hergestellt, das vorzugsweise Gold, Cäsium, Kupfer oder Antimon enthält. Zweckmäßig ist es weiter, daß die Photokathode als Schicht auf den Elektronenvervielfacher ausgebildet ist, wobei der Elektronenvervielfacher wiederum als Schicht auf dem Elektronendetektor ausgebildet sein kann. Nach einer besonders vorteilhaften Ausführung weist der Elektronenvervielfacher eine gelochte, vorzugsweise aus Polyimid hergestellte, Kunststoffolie auf. Der Durchmesser der Löcher beträgt etwa 25 µm.

Vorteilhaft ist es, wenn dem Strahlenabsorber, dem Elektrodensystem, dem Elektronenvervielfacher und dem Elektronendetektor ein gemeinsames, gasdichtes Gehäuse zugeordnet ist, wodurch sich ein kompakter Aufbau des Strahlungswandlers ergibt. Vorzugsweise ist im Gehäuse ein UV-Photonen absorbierendes Gas aufgenommen. Das Gas kann mindestens einen der folgenden Bestandteile aufweisen: Argon, Krypton, Xenon, Helium, Neon, CO₂, N₂, Kohlenwasserstoff, Di-Methyl-Äther, Methanol-/Ethanol-Dampf.

Der Strahlenabsorber wandelt Strahlung in Lichtphotonen insbesondere dann vorteilhaft, wenn er eine nadelförmige Struktur aufweist und aus CsI:Na besteht.

Besonders vorteilhaft ist der Elektronendetektor als 2D-Dünnschichtpanel ausgeführt und besteht aus a-Se, a-Si:H oder Poly-Si. Ein solcher Elektronendetektor ist einfach im Aufbau und kostengünstig.

Weitere Vorteile und Einzelheiten der Erfindung ergeben sich aus der nachfolgenden Beschreibung eines Ausführungsbeispieles anhand der Zeichnungen. Hierin zeigen:
- Fig. 1: eine schematische Querschnittsansicht eines Strahlungswandlers und
- Fig. 2: die Modulationstransferfunktion als Funktion der Ortsfrequenz.

Bei dem in der Fig. 1 gezeigten Strahlungswandler ist mit dem Bezugszeichen 1 eine Gehäuse bezeichnet. Das Gehäuse weist einen Strahlenabsorber 2 auf, der Strahlung in Lichtphotonen wandelt. Der Strahlenabsorber 2 ist entweder als separates Teil ausgeführt oder außerhalb des Gehäuses 1 im Bereich einer ersten Stirnseite angeordnet. Er besteht aus einem Szintillatormaterial, vorzugsweise aus CsI:Na in Nadelstruktur, wobei die Nadeln in Richtung einer Photokathode 3 gerichtet sind. Die Photokathode 3 ist in einem Abstand a von etwa 50µm von Strahlenabsorber 2 entfernt angeordnet. Sie ist als Schicht, die vorzugsweise aus Kupfer hergestellt ist, auf einer gelochten Polyimid-Folie 4 ausgeführt. Die Polyimid-Folie 4 wirkt als Elektronenvervielfacher. Sie ist aufgebracht auf einen Elektronendetektor 5. Der Elektronendetektor 5 weist vorzugsweise eine Pixelstruktur auf und wandelt die auftreffenden Elektronen in elektrische Signale, die über geeignete bekannte Maßnahmen, beispielsweise eine elektrische Leitung, ableitbar sind und aufgrund deren eine bildliche Darstellung an einer Anzeigevorrichtung möglich ist. Der Elektronendetektor 5 ist hierzu vorzugsweise als 2D-Dünnschichtpanel ausgeführt und kann vorzugsweise aus a-Se, a-Si:H oder Poly-Si bestehen. Innerhalb des Gehäuses 1, insbesondere zwischen dem Strahlenabsorber 2 und der Photokathode 3, ist ein Gas, insbesondere Quenchgas, beispielsweise eine Mischung aus Argon und Kohlenwasserstoff, aufgenommen.

Die Funktion der Vorrichtung ist folgende:

Röntgenstrahlen werden vom Strahlenabsorber 2 absorbiert und dabei in Photonen umgewandelt. Die Photonen setzen Photoelektronen aus der Photokathode 3 frei. Die Photoelektronen gelangen in den Bereich der gelochten Polyimid-Folie 4. Zwischen der Photokathode 3 und dem Elektronendetektor 5 ist ein Potential angelegt. Durch das angelegte elektrische Potential wird erreicht, daß alle Photoelektronen von der Oberfläche der Photokathode 3 in die nächstliegenden Löcher gezogen werden. In dem stark anwachsenden elektrischen Feld findet durch Stoßionisation eine Ladungsträgervervielfachung statt. Die Ladungsträgervervielfachung bzw. Verstärkung ist durch die Höhe des angelegten Potentials einstellbar. Damit kann das Signal/Rauschverhältnis verbessert werden. Die Photoelektronen werden durch das angelegte Potential auf den Elektronendetektor beschleunigt. Die dort akkumulierten Ladungen werden mit einer vorgegebenen Taktsequenz ausgelesen.

Zur Reduzierung von UV-Photonen kann der Strahlenabsorber 2 mit einer UV-photonenabsorbierenden Leitschicht versehen sein. Durch das Quenchgas werden die bei der durch Stoßionisation erzeugten UV-Photonen absorbiert, damit diese nicht zur Photokathode 3 gelangen, wo sie Photoelektronen ungewollt auslösen könnten.

In Fig. 2 ist über der Ortsfrequenz die Modulationstransferfunktion aufgetragen. Die Kurven MTF 1 und MTF 2 zeigen die Modulationstransferfunktion bei einem Abstand der Photokathode 3 vom Strahlenabsorber 2 von 50µm. Die Kurve MTF 2 zeigt die Punktbildfunktion einer isotropen Punktquelle, die Kurve MTF 1 die vorgenannte Punktbildfunktion für eine Lambertquelle.

Die Kurve MTF 3 zeigt die Modulationstransferfunktion, wobei hier der Strahlenabsorber 2 in direktem Kontakt mit dem Elektronendetektor 5 ist. Die Kurve MTF 3 repräsentiert damit die Charakteristik von herkömmlichen Flachdetektoren. Die Werte MTF 4 geben die Modulationstransferfunktion für eine Lambertquelle an, wobei der Strahlenabsorber 2 in einem Abstand von 50µm von dem Elektronendetektor 5 angeordnet ist. Es zeigt sich, daß die beabstandete Anordnung keine wesentliche Änderung der Modulationstransferfunktion mit sich bringt.

## Patentansprüche

1. Strahlungswandler mit einem Strahlenabsorber (2) zum Erzeugen von Photonen in Abhängigkeit von der Intensität auftreffender Röntgenstrahlung,
mit einer dem Strahlenabsorber (2) in Strahlungsrichtung mit einem Abstand (a) nachgeordneten Photokathode (3) zum Erzeugen von Elektronen in Abhängigkeit von den vom Strahlenabsorber (2) ausgehenden Photonen,
mit einer Einrichtung zum Beschleunigen der von der Photokathode (3) ausgehenden Elektronen auf einen Elektronendetektor (5) zum Erzeugen elektrischer Signale in Abhängigkeit von den auftreffenden Elektronen und
mit einem zwischen der Photokathode (3) und dem Elektronendetektor (5) angeordneten Elektronenvervielfacher (4), wobei die von der Photokathode (3) ausgehenden Elektronen durch den Elektronenvervielfacher (4) vervielfachbar sind und **dadurch gekennzeichnet, dass** der Abstand (a) zwischen 10 und 100 µm ist.

2. Strahlungswandler nach Anspruch 1, wobei die Photokathode (3) opak ist.

3. Strahlungswandler nach einem der vorhergehenden Ansprüche, wobei die Photokathode (3) aus einem metallischen Material hergestellt ist, das vorzugsweise Gold, Cäsium, Kupfer oder Antimon enthält.

4. Strahlungswandler nach einem der vorhergehenden Ansprüche, wobei die Photokathode (3) als Schicht auf dem Elektronenvervielfacher (4) ausgebildet ist.

5. Strahlungswandler nach einem der vorhergehenden Ansprüche, wobei der Elektronenvervielfacher (4) als Schicht auf dem Elektronendetektor (5) ausgebildet ist.

6. Strahlungswandler nach einem der vorhergehenden Ansprüche, wobei der Elektronenvervielfacher (4) eine gelochte, vorzugsweise aus Polyimid hergestellte, Kunststoffolie aufweist.

7. Strahlungswandler nach einem der vorhergehenden Ansprüche, wobei der Strahlenabsorber (2), der Elektronenvervielfacher (4) und der Elektronendetektor (5) in einem gemeinsamen gasdichten Gehäuse (1) aufgenommen sind.

8. Strahlungswandler nach Anspruch 7, wobei im Gehäuse (1) ein UV-Photonen absorbierendes Gas aufgenommen ist.

9. Strahlungswandler nach Anspruch 8, wobei das Gas mindestens einen der folgenden Bestandteile aufweist: Argon, Krypton, Xenon, Helium, Neon, CO₂, N₂, Kohlenwasserstoff, Di-Methyl-Äther, Methanol/Ethanol-Dampf.

10. Strahlungswandler nach einem der vorhergehenden Ansprüche, wobei der Strahlenabsorber (2) aus einem Szintillatormaterial hergestellt ist, das vorzugsweise eine nadelförmige Struktur aus CsI:Na aufweist.

11. Strahlungswandler nach einem der vorhergehenden Ansprüche, wobei der Elektronendetektor (5) als 2D-Dünnschichtpanel ausgeführt ist.

12. Strahlungswandler nach Anspruch 11, wobei das 2D-Dünnschichtpanel aus a-Se, a-Si:H oder Poly-Si gebildet ist.

## Claims

1. Radiation converter having a radiation absorber (2) for generating photons in a manner dependent on the intensity of impinging x-ray radiation,
having a photocathode (3) arranged downstream of the radiation absorber (2) in the radiation direction at a distance (a) and serving for generating electrons in a manner dependent on the photons emerging from the radiation absorber (2),
having a device for accelerating the electrons emerging from the photocathode (3) onto an electron detector (5) for generating electrical signals in a manner dependent on the impinging electrons, and
having an electron multiplier (4) arranged between the photocathode (3) and the electron detector (5), in which case the electrons emerging from the photocathode (3) can be multiplied by the electron multiplier (4) and **characterized in that** the distance (a) is between 10 and 100 µm.

2. Radiation converter according to Claim 1, in which case the photocathode (3) is opaque.

3. Radiation converter according to one of the preceding Claims, in which case the photocathode (3) is produced from a metallic material which preferably contains gold, cesium, copper or antimony.

4. Radiation converter according to one of the preceding Claims, in which case the photocathode (3) is formed as a layer on the electron multiplier (4).

5. Radiation converter according to one of the preceding Claims, in which case the electron multiplier (4) is formed as a layer on the electron detector (5).

6. Radiation converter according to one of the preceding Claims, in which case the electron multiplier (4) has a perforated plastic film preferably produced from polyimide.

7. Radiation converter according to one of the preceding Claims, in which case the radiation absorber (2), the electron multiplier (4) and the electron detector (5) are accommodated in a common gastight housing (1).

8. Radiation converter according to Claim 7, in which case a gas absorbing UV photons is accommodated in the housing (1).

9. Radiation converter according to Claim 8, in which the gas has at least one of the following constituents: argon, krypton, xenon, helium, neon, CO₂, N₂, hydrocarbon, dimethyl ether, methanol/ethanol vapor.

10. Radiation converter according to one of the preceding Claims, in which the radiation absorber (2) is produced from a scintillator material which preferably has an acicular structure comprising CsI:Na.

11. Radiation converter according to one of the preceding Claims, in which the electron detector (5) is embodied as a 2D thin-film panel.

12. Radiation converter according to Claim 11, in which the 2D thin-film panel is formed from a-Se, a-Si:H or poly-Si.

## Revendications

1. Convertisseur de rayonnement ayant un absorbeur (2) de faisceau pour produire des photons en fonction de l'intensité du rayonnement X incident,
comprenant une photocathode (3) disposée en aval à une distance (a) de l'absorbeur (2) de faisceau dans le sens du rayonnement pour produire des électrons en fonction des photons sortant de l'absorbeur (2) de faisceau,
comprenant un dispositif d'accélération des électrons sortant de la photocathode (3) jusqu'à un détecteur (5) d'électrons pour produire des signaux électriques en fonction des électrons incidents et
comprenant un multiplicateur (4) d'électrons disposé entre la photocathode (3) et le détecteur (5) d'électrons, les électrons sortant de la photocathode (3) étant multipliés par le multiplicateur (4) d'électrons, et **caractérisé en ce que** la distance (a) est comprise entre 10 et 100 µm.

2. Convertisseur de rayonnement suivant la revendication 1, dans lequel la photocathode (3) est opaque.

3. Convertisseur de rayonnement suivant l'une des revendications précédentes, dans lequel la photocathode (3) est en un matériau métallique qui contient de préférence de l'or, du césium, du cuivre ou de l'antimoine.

4. Convertisseur de rayonnement suivant l'une des revendications précédentes, dans lequel la photocathode (3) est constituée sous la forme d'une couche sur le multiplicateur (4) d'électrons.

5. Convertisseur de rayonnement suivant l'une des revendications précédentes, dans lequel le multiplicateur (4) d'électrons est constitué sous la forme d'une couche sur le détecteur (5) d'électrons.

6. Convertisseur de rayonnement suivant l'une des revendications précédentes, dans lequel le multiplicateur (4) d'électrons comporte une feuille de matière plastique perforée, de préférence en polyimide.

7. Convertisseur de rayonnement suivant l'une des revendications précédentes, dans lequel l'absorbeur (2) de faisceau, le multiplicateur (4) d'électrons et le détecteur (5) d'électrons sont logés dans un boîtier (1) commun et étanche au gaz.

8. Convertisseur de rayonnement suivant la revendication 7, dans lequel un gaz absorbant les photons UV est contenu dans le boîtier (1).

9. Convertisseur de rayonnement suivant la revendication 8, dans lequel le gaz a au moins l'un des constituants suivants : argon, krypton, xénon, hélium, néon, CO₂, N₂, hydrocarbure, oxyde de diméthyle, vapeur de méthanol/d'éthanol.

10. Convertisseur de rayonnement suivant l'une des revendications précédentes, dans lequel l'absorbeur (2) de faisceau est en un matériau formant scintillateur qui a de préférence une structure en aiguille en CsI:Na.

11. Convertisseur de rayonnement suivant l'une des revendications précédentes, dans lequel le détecteur (5) d'électrons est réalisé sous la forme d'un panneau à couche mince en 2D.

12. Convertisseur de rayonnement suivant la revendication 11, dans lequel le panneau à couche mince en 2D est en a-Se, en a-Si:H ou en poly-Si.
